# EUROPÄISCHE PATENTSCHRIFT

(11) **EP 0 100 441 B1**
(45) Veröffentlichungstag und Bekanntmachung des Hinweises auf die Patenterteilung: **17.09.1986**
(21) Anmeldenummer: 83106406.8
(22) Anmeldetag: 01.07.1983
(51) Int. Cl.: H05B 6/10, H05B 6/02

(54) **Einrichtung zur induktiven Erwärmung eines Werkstückes mittels mehrerer Induktoren**
Device for inductively heating a workpiece by multiple inductors
Dispositif pour le chauffage à induction d'une pièce usinée au moyen d'inducteurs multiples

(30) Priorität: 02.07.1982 DE 3224738
(43) Veröffentlichungstag der Anmeldung: 15.02.1984
(73) Patentinhaber: AEG - Elotherm GmbH, D-42855 Remscheid (DE)
(72) Erfinder: Matthes, Hans G., Dipl.-Ing., D-5632 Wermelskirchen (DE); Mauler, Erhard, D-5632 Wermelskirchen (DE)
(74) Vertreter: Cohausz & Florack Patentanwälte

## Beschreibung

Die Erfindung bezieht sich auf eine Einrichtung zur induktiven Erwärmung eines Werkstückes entsprechend den Merkmalen des Oberbegriffs des Anspruchs 1. Eine solche Einrichtung ist aus DE-A-3 040 820 bekannt.

Bei der bekannten Einrichtung, bei der als Drehstrom-Gleichrichteranordnung für jeden Wechselrichter eine eigene Brückenschaltung vorgesehen ist, wird mittels eines Extremwertwählers die kleinste Löschzeit bzw. der kleinste Löschwinkel der verschiedenen Wechselrichter festgestellt und in Abhängigkeit von dieser kleinsten Löschzeit bzw. dem kleinsten Löschwinkel werden die Wechselrichter gleichzeitig mit derselben Frequenz angesteuert. Dadurch wird sichergestellt, dass sämtliche Wechselrichter synchron anschwingen.

Bei solchen Einrichtungen wird das Netz durch Filterkreise und durch die Drosseleinrichtung gegenüber der bei der Wechselrichtung im Gleichstromkreis entstehenden doppelten Wechselrichterfrequenz von z.B. 300 Hz und ihrer Oberschwingungen abgeschirmt. Bei Frequenzen oberhalb von 300 Hz genügen diese Abschirmungsmassnahmen auch bei hohen Leistungen. Bei einer doppelten Wechselrichterfrequenz von 300 Hz und darunter kann es jedoch zu schädlichen Rückwirkungen bei hohen Leistungen kommen, weil die Filterkreise zur Filterung der Oberschwingungen und die Netzimpedanz einen Resonanzkreis mit einer Resonanzfrequenz bilden, die unterhalb oder zwischen den Frequenzen der Filterkreise liegen.

Der Erfindung liegt die Aufgabe zugrunde, eine Einrichtung zur induktiven Erwärmung eines Werkstückes mittels mehrerer Induktoren zu schaffen, die bei niedriger Frequenz mit hohen Leistungen betrieben werden kann.

Diese Aufgabe wird erfindungsgemäss durch die Merkmale des Patentanspruchs 1 gelöst. Aufgrund der Phasenversetzung entsteht im Gleichstromkreis eine höhere Frequenz als auf der Lastseite der einzelnen Induktoren, die um das der Anzahl der Wechselrichter entsprechende Vielfache grösser ist als die doppelte Wechselrichterfrequenz, so dass auch bei niedrigen Frequenzen die Drosseleinrichtung diese Frequenzen gegen das Netz abblocken kann.

Sofern die einzelnen Parallelschwingkreise ein und dasselbe Werkstück, z.B. die Schweissnaht eines Rohres, behandeln, findet eine magnetische Kopplung der einzelnen Parallelschwingkreise über das Werkstück statt. Diese magnetische Kopplung ändert sich beim Betrieb bei örtlicher Annäherung der einzelnen Induktoren. Das Anschwingen der Wechselrichter beim Einschalten ist bei solchen Einrichtungen problematisch. Diese Schwierigkeiten können nach einer Ausgestaltung der Erfindung jedoch auch bei phasenversetzten Zündimpulsen mit den an sich bekannten Massnahmen dadurch behoben werden, dass der Löschbedingungsregler von einem extremwertwähler ansteuerbar ist, an dessen Eingängen die Messwerte der Löschzeit bzw. des Löschwinkels eines jeden Wechselrichters anliegen und der unter diesen Messwerten den kleinsten auswählt und an den Eingang des Löschbedingungsreglers legt.

Im folgenden wird die Erfindung anhand einer ein Ausführungsbeispiel darstellenden Zeichnung näher erläutert.

Eine mit einem Strom- und Spannungsregler vollgesteuerte und mit Thyristoren bestückte Drehstrom-Gleichrichterbrücke D liefert über eine Glättungsdrossel L Gleichstrom an mehrere parallelgeschaltete, ebenfalls mit Thyristoren bestückte Wechselrichter W₁, W₂. Weitere Wechselrichter könnten parallelgeschaltet sein. Sämtlichen Wechselrichtern W₁, W₂ ist ein gemeinsamer Löschbedingungsregler LR zugeordnet, der über eine entsprechende Zahl von Ausgängen an die verschiedenen Wechselrichter W₁, W₂ Zündimpulse liefert. Der Löschbedingungsregler LR liefert an die Wechselrichter W₁, W₂ Zündimpulse derselben Frequenz aber um π/n phasenversetzt bei n Wechselrichtern. Folglich fliessen in den einzelnen Wechselrichtern W₁, W₂ die in dem Diagramm dargestellten phasenversetzten Ströme. Bei zwei Wechselrichtern Wᵢ, W₂ ist deshalb die überlagerte Frequenz an den Anschlüssen der Wechselrichter W₁, W₂ doppelt so gross wie die Frequenz des in der Last L₁ Last, L_{2Last}, der einzelnen Wechselrichter W₁, W₂ fliessenden Stromes. Die Glättungsdrossel L blockt diese hohe Frequenz gegenüber dem Netz ab.

Dem die phasenversetzten Zündimpulse liefernden Löschbedingungsregler LR ist ein Extremwertwähler E vorgeordnet, an dessen Eingängen Messvorrichtungen Zᵢ, Z₂ für die Löschzeit in den jeweiligen Wechselrichtern Wᵢ, W₂ liegen. Der Extremwertwähler E wählt die kleinste Löschzeit aus und gibt sie als Istwert an den Löschbedingungsregler LR. Dadurch wird sichergestellt, dass die einzelnen Wechselrichter Wᵢ, W₂ mit phasenversetzten Zündimpulsen ein und derselben Frequenz betrieben werden, die sich nach der kleinsten Löschzeit richtet, so dass ein Anschwingen aller Wechselrichter W₁, W₂ gewährleistet ist.

Im einfachsten Fall kann auf die jedem Wechselrichter W₁, W₂ zugeordnete Messeinrichtung Z₁, Z₂ für die Löschzeiten und den Extremwertwähler E verzichtet werden. In diesem Fall ist nur eine Messeinrichtung Z₁ vorgesehen, deren Ausgangssignal dem Löschbedingungsregler LR unmittelbar aufgeschaltet wird.

## Patentansprüche

1. Einrichtung zur induktiven Erwärmung eines Werkstücks mit
- einer Anzahl n von Parallelschwingkreisen aus jeweils einem Kondensator (Cᵢ, C₂) und einem Induktor (L₁, L₂), mit n > 1,
- einer entsprechenden Anzahl von jeweils einem der Parallelschwingkreise zugeordneten Wechselrichtern (W₁, W₂) zur getrennten Versorgung der einzelnen Parallelschwingkreise mit Wechselstrom, - einer gesteuerten Drehstrom-Gleichrichter- Anordnung (D) zur Speisung der Wechselrichter mit Gleichstrom, - einer Drosseleinrichtung (L), die zwischen der Drehstrom-Gleichrichter-Anordnung und den Wechselrichtern angeordnet ist,
- einem Löschbedingungsregler (LR) zur Beaufschlagung der Ventilelemente der Wechselrichter mit die Löschzeit bzw. den Löschwinkel dieser Elemente bestimmenden Zündimpulsen jeweils gleicher Frequenz, dadurch gekennzeichnet, dass
- die Drehstrom-Gleichrichter-Anordnung aus einer einzigen, allen Wechselrichtern (W₁, W₂) gemeinsamen voll gesteuerten Brückenschaltung (D) besteht,
- alle, bezüglich der Brückenschaltung einander parallelgeschalteten Wechselrichter (W₁, W₂) über die eine Glättungsdrossel (L) enthaltende Drosseleinrichtung an der Brückenschaltung (D) angeschlossen sind,
- der Löschbedingungsregler (LR) Mittel zur Erzeugung einer Phasenverschiebung zwischen den Zündimpulsen für die verschiedenen Wechselrichter aufweist, welche eine Phasenverschiebung der Grösse π/n zwischen den in den Induktoren fliessenden Wechselströmen bewirkt.

2. Einrichtung nach Anspruch 1, dadurch gekennzeichnet, dass der Löschbedingungsregler (LR) von einem Extremwertwähler (E) angesteuert ist, an dessen Eingängen die Messwerte der Löschzeit bzw. des Löschwinkels eines jeden Wechselrichters (W₁, W₂) liegen und der unter diesen Messwerten den kleinsten auswählt und an den Eingang des Löschbedingungsreglers (LR) legt.

## Revendications

1. Dispostif d'échauffement inductif d'une pièce avec
- un nombre n de circuits résonants parallèles constitués chacun d'un condensateur (C₁, C₂) et d'un inducteur (L₁, L₂), avec n > 1,
- un nombre correspondant d'onduleurs (W₁, W₂) associés chacun à l'un des circuits résonnants parallèles pour l'alimentation séparée en courant alternatif de chacun des circuits résonnants parallèles,
- un dispositif commandé redresseur triphasé (D) pour l'alimentation en courant continu des onduleurs,
- un dispositif de filtrage (L) qui est disposé entre le dispositif redresseur triphasé et les onduleurs,
- un régulateur à condition d'effacement (LR) pour alimenter les éléments de valve des onduleurs avec des impulsions d'amorçage correspondant au temps d'effacement ou à l'angle d'effacement ayant respectivement la même fréquence, caractérisé par le fait que
- le dispositif redresseur triphasé est constitué d'un circuit à pont (D) unique complètement commandé commun à tous les onduleurs (Wᵢ, W₂),
- tous les onduleurs connectés les uns aux autres en parallèle par rapport au circuit à pont sont connectés au circuit à pont (D) par l'intermédiaire du dispositif de filtrage contenant une bobine de lissage (L),
- le régulateur à condition d'effacement (LR) présente des moyens pour créer un décalage de phase entre les impulsions d'amorçage pour les différents onduleurs, qui produit un décalage de phase de grandeur π/n entre les courants alternatifs s'écoulant dans les inducteurs.

2. Dispositif selon la revendication 1, caractérisé par le fait que le régulateur à condition d'effacement (LR) est commandé par un sélecteur à valeur extrême (E) aux entrées duquel sont appliquées les valeurs mesurées du temps d'effacement ou de l'angle d'effacement de chacun des onduleurs (W₁, W₂) et qui choisit parmi ces valeurs mesurées la plus petite et l'applique à l'entrée du régulateur à condition d'effacement.

## Claims

1. Apparatus for inductiv heating of a workpiece comprising
- a number n of parallel-resonant circuits each consisting of a condenser (C₁, C₂) and an inductor (Lₗ, L₂), with n > 1,
- a corresponding number of inverted converters (W₁, W₂) correlated to each of the parallel-resonant circuits for separately feeding the individual parallel-resonant circuits with alternating current,
- a controlled rotary current rectifier arrangement (D) for feeding said inverted converters with direct current,
- a throttle device (L) located between the rotary current rectifier arrangement and said inverted converters,
- a clearing condition regulator (CR) for charging the inverted converter valve elements with equal frequency igniting pulses determining the clearing time or clearing angle of said elements, characterized in that
- said rotary current rectifier arrangement consists of a single fully controlled bridge circuit common to all of said inverted converters (Wᵢ, W₂)
- all of said inverted converters (Wᵢ, W₂) par- allely connected to said bridge circuit are connected by means of a throttle device comprising a smoothing reactor (D) to said bridge circuit,
- and that the clearing condition regulator (CR) comprises means for causing a phase displacement between the igniting pulses for the various inverted converters causing a size π/n phase displacement between the alternating currents passing said inductors.

2. Apparatus as defined in claim 1, characterized in that said clearing condition regulator (CR) is controlled by an extreme value selector (E) at the input of which are located the measuring values of the clearing time or clearing angle of each of said inverted converters (W₁, W₂) selecting the smallest one among these measuring values transmitting it to the input of the clearing condition regulator (CR).
